# FASCICULE DE BREVET EUROPEEN

(11) **EP 1 338 522 B1**
(45) Date de publication et mention de la délivrance du brevet: **20.12.2006**
(21) Numéro de dépôt: 03290444.3
(22) Date de dépôt: 25.02.2003
(51) Int. Cl.: B65D 5/50

(54) **Flan pour la réalisation d'une boîte, muni de moyens de calage intérieurs intégrés, et boîte obtenue à partir dudit flan**
Zuschnitt für eine Faltschachtel, mit integrierter Festhaltevorrichtung, und daraus hergestellter Schachtel
Blank for a box, with integral bracing means, and box obtained therefrom

(30) Priorité: 25.02.2002 FR 0202365
(43) Date de publication de la demande: 27.08.2003
(73) Titulaire: ALLIORA, 44150 Ancenis (FR)
(72) Inventeur: MORINIERE, Jean-Pierre, 49530 Bouzille (FR)
(74) Mandataire: Geismar, Thierry

(56) Documents cités:
- EP-A- 1 090 846
- EP-A- 1 095 866
- DE-U- 29 902 027

## Description

L'invention concerne un flan dont la mise en volume conduit à la réalisation d'une boîte comprenant une partie extérieure et une partie intérieure en forme générale d'entonnoir, apte à caler un objet placé à l'intérieur de la boîte. L'invention se rapporte également à une boîte obtenue par mise en volume et assemblage d'un tel flan et le paquet comportant la boîte et un objet.

L'invention trouve en particulier son application dans l'emballage de tubes fragiles, tels que des tubes contenant des produits cosmétiques. En effet, ces tubes doivent être maintenus sensiblement sans jeu à l'intérieur de leur boîte d'emballage, afin d'éviter de subir des dommages.

Le flan est par exemple réalisé en carton, en matière plastique ou analogue.

On connaît de DE-U-299 02 027 un flan comprenant d'une part une pluralité de panneaux principaux articulés autour de lignes de pliage longitudinales sensiblement parallèles, destinés à former le corps principal de la partie extérieure de la boîte, et d'autre part une pluralité de panneaux secondaires destinés à former la partie intérieure de la boîte, un premier panneau secondaire étant articulé à l'un des panneaux principaux autour d'une ligne de pliage sensiblement longitudinale.

Les panneaux secondaires sont situés dans le prolongement transversal des panneaux principaux et sont articulés les uns aux autres autour de lignes de pliage sensiblement longitudinales, ou légèrement obliques par rapport à la direction longitudinale.

Lors de la mise en volume du flan et de son assemblage en vue de constituer la boîte, on fait pivoter les panneaux secondaires les uns par rapport aux autres selon les lignes de pliage sensiblement longitudinales, de façon à former la partie intérieure de la boîte, en forme d'entonnoir.

La partie extérieure de la boîte est alors formée, par pivotement des panneaux principaux autour de leurs lignes de pliage.

Enfin, la boîte est maintenue en forme par solidarisation d'au moins un panneau principal à un panneau secondaire, par exemple par collage.

Le flan et la boîte décrits dans le document DE-A-299 02 027 présentent un certain nombre d'inconvénients.

Tout d'abord, la surface de matière nécessaire à la réalisation d'un tel flan est relativement importante, ce qui engendre des coûts élevés.

En outre, lors du pliage du flan pour constituer la boîte, il existe un effet ressort non négligeable, ce qui complique la mécanisation de la mise en volume. De plus, du fait de cet effet ressort, la boîte ainsi constituée a tendance à se déformer. En conséquence, une boîte prévue pour être parallélépipédique tend à présenter, en coupe transversale, la forme d'un parallélogramme, ce qui nuit à son esthétique.

Par ailleurs, la partie intérieure de la boîte étant en contact avec la partie extérieure de la boîte sur une très grande surface, et notamment sur la totalité de la surface des panneaux secondaires, l'ensemble ne présente pas une grande souplesse, de sorte que la partie intérieure de la boîte n'épouse pas parfaitement la forme du tube. Il s'ensuit que le calage du tube dans la boîte n'est pas optimal.

L'invention a pour but de résoudre ces problèmes.

A cet effet, et selon un premier aspect, l'invention concerne un flan comprenant d'une part une pluralité de panneaux principaux articulés autour de lignes de pliage longitudinales sensiblement parallèles, destinés à former le corps principal de la partie extérieure de la boîte, et d'autre part une pluralité de panneaux secondaires destinés à former la partie intérieure de la boîte, un premier panneau secondaire étant articulé à l'un des panneaux principaux autour d'une ligne de pliage sensiblement longitudinale, au moins un deuxième panneau secondaire étant articulé au premier panneau secondaire autour d'une zone de jonction sensiblement transversale, ledit deuxième panneau secondaire étant apte à être replié vers le premier panneau secondaire de sorte que les premier et deuxième panneaux secondaires forment au moins en partie les parois latérales de la partie intérieure de la boîte et définissent entre eux un logement apte à recevoir ledit objet, la zone de jonction entre les premier et deuxième panneaux secondaires formant un fond de la partie intérieure de la boîte.

L'invention permet ainsi de réduire la surface de matière nécessaire à la réalisation d'un flan de l'ordre de 5 % par rapport au flan décrit dans le document précité.

Le flan présente de plus un effet ressort moins élevé. De ce fait, la réalisation de la boîte se trouve ainsi plus facilement mécanisable, et la boîte obtenue n'a pas tendance à se déformer.

L'invention permet d'assurer un excellent calage du tube placé à l'intérieur de la boîte, tant longitudinalement que transversalement, et donc une bonne protection dudit tube. Le tube repose essentiellement sur les parois latérales de la partie intérieure de la boîte, et non sur la zone de jonction formant le fond.

Le fond de la partie intérieure de la boîte peut être constitué par une ligne de pliage sensiblement transversale ménagée entre les premier et deuxième panneaux secondaires.

Selon une réalisation possible, le premier panneau secondaire comporte une première pièce articulée à l'un des panneaux principaux autour d'une ligne de pliage sensiblement longitudinale, et une deuxième pièce articulée à la première pièce autour d'une ligne de pliage formant un angle aigu par rapport à la direction longitudinale, ladite deuxième pièce étant liée au deuxième panneau secondaire et étant destinée à former une paroi latérale de la partie intérieure de la boîte.

De façon similaire, le deuxième panneau secondaire peut comporter d'une part une troisième pièce articulée au premier panneau secondaire autour d'une ligne de pliage sensiblement transversale, ladite troisième pièce étant apte à être repliée vers le premier panneau secondaire, et d'autre part une quatrième pièce, articulée à la troisième pièce autour d'une ligne de pliage formant un angle aigu par rapport à la direction longitudinale, lesdites troisième et quatrième pièces étant destinées à former des parois latérales de la partie intérieure de la boîte.

Selon d'autres caractéristiques, le premier panneau secondaire s'étend longitudinalement entre les extrémités supérieure et inférieure des panneaux principaux, par exemple sur une distance inférieure à la dimension longitudinale des panneaux principaux.

Le deuxième panneau secondaire présente par exemple une dimension longitudinale inférieure à celle des panneaux principaux, la partie extrême libre du deuxième panneau secondaire pouvant être arrondie.

La quatrième pièce peut présenter une dimension longitudinale inférieure à celle de la troisième pièce.

Selon un mode de réalisation, les panneaux principaux comprennent quatre panneaux sensiblement rectangulaires - un panneau avant, un panneau latéral droit, un panneau arrière et un panneau latéral gauche - placés dans cet ordre et articulés les uns aux autres autour de lignes de pliage longitudinales, le panneau latéral gauche étant articulé au premier panneau secondaire.

En outre, un panneau formant partie de fermeture et un panneau formant fond, articulés chacun à l'un des panneaux principaux autour de lignes de pliage transversales, peuvent être prévus.

Selon un deuxième aspect, l'invention porte sur une boîte obtenue par mise en volume et assemblage d'un flan tel que précédemment décrit. Une pluralité de panneaux principaux forme le corps principal de la partie extérieure de la boîte et une pluralité de panneaux secondaires forme la partie intérieure de la boîte constituant un logement pour un objet.

La boîte est telle que :
- la première pièce est placée contre le panneau avant ;
- la deuxième pièce est placée obliquement entre le panneau avant et le panneau latéral droit ;
- la troisième pièce est placée obliquement entre le panneau arrière et le panneau latéral gauche ;
- la quatrième pièce est placée contre le panneau arrière.

La boîte selon l'invention est conçue pour que la surface de contact entre les panneaux secondaires et les panneaux principaux soit réduite.

Ainsi, la partie intérieure de la boîte est souple et s'adapte parfaitement à la forme du tube placé dans la boîte. Le calage s'en trouve ainsi amélioré.

Enfin, selon un troisième aspect, l'invention se rapporte à un paquet comportant une telle boîte et un objet placé dans le logement formé par les panneaux secondaires, l'objet pouvant présenter des formes géométriques conjuguées à celles du logement formé par les panneaux secondaires.

Les autres caractéristiques de l'invention résultent de la description qui suit d'un mode de réalisation, description effectuée en référence aux figures annexées dans lesquelles :
- la figure 1 est une vue d'un flan posé à plat, selon un premier mode de réalisation de l'invention ;
- la figure 2 est une vue du flan de la figure 1 lors de sa mise en forme ;
- la figure 3 représente une boîte obtenue par mise en volume du flan de la figure 1, représentant :
   - la partie extérieure de la boîte, en traits mixtes ;
   - la partie intérieure de la boîte, en traits pleins - et en traits pointillés pour les parties cachées ;
   - un objet, tel qu'un tube, placé dans la boîte, en traits pointillés.
- la figure 4 est une vue partielle d'un flan posé à plat, selon un deuxième mode de réalisation de l'invention.

On décrit tout d'abord le flan 1 en référence à la figure 1.

Le flan 1 comprend tout d'abord des panneaux principaux destinés à former le corps principal de la partie extérieure d'une boîte sensiblement prismatique.

Le flan 1 comprend ainsi quatre panneaux principaux sensiblement rectangulaires, par rapport auxquels on définit une direction D1, sensiblement parallèle aux grands côtés des panneaux principaux, et une direction D2, perpendiculaire à la direction D1.

Les termes « longitudinal », « supérieur », « inférieur », « longueur » sont définis par rapport à la direction D1, dans la position dans laquelle se trouve le flan sur la figure 1. Les termes « transversal » et « largeur » sont quand à eux employés en référence à la direction D2.

Le flan 1 comprend successivement, selon la direction D2, et de droite à gauche sur la figure 1 : un panneau avant 2, un panneau latéral droit 3, un panneau arrière 4 et un panneau latéral gauche 5. Ces dénominations font référence à la position relative des panneaux lorsque la boîte est formée à partir du flan 1. Les largeurs des panneaux avant 2 et arrière 4 sont sensiblement égales, de même que les largeurs des panneaux latéraux droit 3 et gauche 5.

Les panneaux principaux 2, 3, 4, 5 présentent des longueurs sensiblement identiques, leurs extrémités supérieures d'une part, et inférieures d'autre part, étant alignées sur une droite parallèle à la direction D2. Les panneaux principaux 2, 3, 4, 5 sont articulés les uns aux autres autour de lignes de pliage longitudinales :
- une première ligne de pliage 6 entre le panneau avant 2 et le panneau latéral droit 3 ;
- une deuxième ligne de pliage 7 entre le panneau latéral droit 3 et le panneau arrière 4 ;
- une troisième ligne de pliage 8 entre le panneau arrière 4 et le panneau latéral gauche 5.

Le flan 1 comprend en outre un panneau formant partie de couverture 9, articulé à la partie supérieure du panneau arrière 4 autour d'une quatrième ligne de pliage 10 transversale, et muni à son extrémité libre d'une languette 11 articulée à ladite partie de couverture 9 autour d'une cinquième ligne de pliage 12 transversale.

Le flan 1 comprend également un panneau formant fond 13, articulé à la partie inférieure du panneau avant 2 autour d'une sixième ligne de pliage 14 transversale, et muni à son extrémité libre d'une languette 15 articulée audit fond 13 autour d'une septième ligne de pliage 16 transversale.

Des rabats 17, 18, 19, 20 sont fixés et articulés aux extrémités supérieures et inférieures des panneaux latéraux gauche 5 et droit 2, via des lignes de pliage 21, 22, 23, 24 transversales.

Le flan 1 comprend ensuite des panneaux secondaires, destinés à former la partie intérieure de la boîte, sensiblement en forme d'entonnoir.

Un premier panneau secondaire 25 est situé dans le prolongement transversal de l'ensemble des panneaux principaux 2, 3, 4, 5. Le premier panneau secondaire 25 s'étend ainsi longitudinalement entre les extrémités supérieure et inférieure des panneaux principaux 2, 3, 4, 5, sur une distance inférieure à la longueur desdits panneaux principaux 2, 3, 4, 5.

Le premier panneau secondaire 25 comprend une première pièce 26 articulée selon une huitième ligne de pliage 27 au panneau latéral gauche 5, ainsi qu'une deuxième pièce 28 articulée selon une neuvième ligne de pliage 29 à la première pièce 26. La neuvième ligne de pliage 29 est inclinée d'un angle aigu par rapport à la direction D1, par exemple d'un angle compris entre 20 et 40°.

Le bord supérieur 30 de la première pièce 26 présente un décrochement 31, de sorte que ledit bord supérieur 30 comprenne successivement, lorsque l'on se déplace depuis la huitième ligne de pliage 27 vers la neuvième ligne de pliage 29 :
- une portion 30a longitudinale, parallèle à la quatrième ligne de pliage 10 ;
- une portion 30b transversale, s'étendant depuis la portion 30a vers le fond 13, sur une longueur correspondant par exemple à la profondeur de la languette 11 augmentée d'un jeu technique de l'ordre de 0,5 mm ;
- une portion 30c longitudinale, dont le prolongement 30d forme le bord supérieur de la deuxième pièce 28.

Le bord inférieur 32 de la première pièce 26 forme quand à lui un angle aigu avec la direction D2.

La deuxième pièce 28 comprend un bord libre 33, opposé à la neuvième ligne de pliage 29, présentant la forme d'un V aplati, la deuxième pièce 28 étant convexe. Le bord inférieur 34 de la deuxième pièce 28 est incliné par rapport à la direction D2, de façon sensiblement symétrique par comparaison avec l'inclinaison de l'extrémité inférieure 32 de la première pièce 26. Le bord libre 33 comporte lui-même une première partie 33a, située vers le bord supérieur 30 de la première pièce 26, et une seconde partie 33b, située vers le bord inférieur 34 de la deuxième pièce 28.

Un deuxième panneau secondaire 35 est situé sensiblement dans le prolongement longitudinal du premier panneau secondaire 25. Le deuxième panneau secondaire 35 s'étend ainsi transversalement sensiblement entre le bord libre 33 et la huitième ligne de pliage 27.

Le deuxième panneau secondaire 35 comprend une troisième pièce 36, articulée à la deuxième pièce 28 autour du bord inférieur 34 de ladite deuxième pièce 28, ainsi qu'une quatrième pièce 37, articulée à la troisième pièce 36 autour d'une dixième ligne de pliage 38.

La troisième pièce 36 comprend un bord libre 39, opposé à la dixième ligne de pliage 38, présentant la forme d'un V aplati, sensiblement symétrique du bord libre 33 de la deuxième pièce 28, la troisième pièce 36 étant convexe. La partie extrême libre 40 de la troisième pièce 36 est arrondie. Le bord libre 39 comporte lui-même une première partie 39a, située vers le premier panneau 25, et une seconde partie 39b, située vers la partie extrême libre 40.

La quatrième pièce 37 comprend un bord libre 41, opposé à la dixième ligne de pliage 38, et sensiblement parallèle à la direction D1. Le bord supérieur 42 de la quatrième pièce 37 est très légèrement incliné par rapport à D2, et situé en retrait par rapport au bord inférieur 34 de la deuxième pièce 28, vers la partie extrême libre 40 de la troisième pièce 36.

Enfin, le bord inférieur 43 de la quatrième pièce 37 est sensiblement parallèle à la direction D2. La longueur de la quatrième pièce 37, entre le bord supérieur 42 et le bord inférieur 43, est de l'ordre - par exemple - de la moitié ou du tiers de la longueur de la troisième pièce 36, entre le bord inférieur 34 et l'extrémité libre de la troisième pièce 36.

On décrit à présent le pliage et la mise en forme du flan 1 en vue de la réalisation d'une boîte 44, telle qu'illustrée sur la figure 3.

Lors d'une première étape, la troisième pièce 36 est repliée vers la deuxième pièce 28 selon la flèche F1 de la figure 1.

Lors d'une deuxième étape, la deuxième pièce 28 est repliée vers la première pièce 26 selon la flèche F2 de la figure 1. Simultanément, on réalise la mise en forme des panneaux principaux 2, 3, 4, 5, comme représenté sur la figure 2.

La réalisation de la boîte 44 est achevée par la solidarisation entre la face 45 du panneau avant 2 destinée à être située à l'intérieur de la boîte 44 et la face 46 de la première pièce 26 située de l'autre côté du flan 1 par rapport à la face 45 du panneau avant 2. La solidarisation peut par exemple être effectuée par collage ou par soudage, selon le matériau constitutif du flan 1. Le fond 13 est ensuite rabattu, la languette 15 étant insérée à l'intérieur de la boîte 44.

La boîte ainsi obtenue est illustrée sur la figure 3, la partie de couverture 9 étant en position ouverte, et les rabats 17, 19 dépliés.

Les pièces 26, 28, 36, 37 constituent les parois latérales de la partie intérieure de la boîte 44, en forme générale d'entonnoir, et sont agencées de sorte que :
- la première pièce 26 est placée contre le panneau avant 2 ;
- la deuxième pièce 28 est placée obliquement entre le panneau avant 2 et le panneau latéral droit 3 ;
- la troisième pièce 36 est placée obliquement entre le panneau arrière 4 et le panneau latéral gauche 5 ;
- la quatrième pièce 37 est placée contre le panneau arrière 5.

Ainsi, la boîte 44 est conçue pour que la surface de contact entre les panneaux secondaires 25, 35 et les panneaux principaux 2, 3, 4, 5 soit réduite.

Le bord inférieur 34 de la deuxième pièce 28 est destiné à former le fond dudit entonnoir. Toutefois, une pièce supplémentaire, formant zone de jonction entre la deuxième pièce 28 et la troisième pièce 36, pourrait être prévue. Elle constituerait alors le fond dudit entonnoir.

Un logement sensiblement pyramidal est ainsi prévu entre les pièces 26, 28, 36, 37 et le bord inférieur 34 de la deuxième pièce 28, ledit logement allant en rétrécissant depuis le bord supérieur 30 de la première pièce 26 vers le fond 13 de la boîte 44.

Un objet de forme complémentaire, tel qu'un tube 48, peut être introduit dans la boîte 44 par l'ouverture de ladite boîte 44, ménagée entre les lignes de pliage 10, 21, 23 et le bord supérieur 47 du panneau avant 2.

Le calage du tube 48 est ainsi parfaitement assuré, ce qui réduit considérablement les risques d'endommager ledit tube 48. De plus, la surface de contact entre les panneaux secondaires 25, 35 et les panneaux principaux 2, 3, 4, 5 étant réduite, la partie intérieure de la boîte 44 est souple et s'adapte parfaitement à la forme du tube 48 placé dans la boîte 44.

Un paquet comporte ainsi une boîte 44 dans laquelle un objet 48 est placé dans le logement formé par les panneaux secondaires 25, 35.

Enfin, on décrit un flan 1 selon un deuxième mode de réalisation de l'invention, en référence à la figure 4, qui représente essentiellement les panneaux secondaires 25, 35 du flan 1.

Le flan 1 est ici sensiblement identique au flan 1 des figures 1 à 3, à l'exception des particularités suivantes :
- le premier panneau 25 ne comporte pas de décrochement 31, le bord supérieur 30 du premier panneau 25 étant ainsi sensiblement rectiligne et formant le bord supérieur de la première pièce 26, tandis que le bord supérieur de la deuxième pièce 28 est sensiblement réduit à un point ;
- la partie extrême libre 40 de la troisième pièce 36 n'est pas arrondie, le bord libre 39 et la dixième ligne de pliage 38 se rejoignant en pointe ;
- le bord inférieur 43 de la quatrième pièce 37 est situé au niveau de la partie extrême libre 40 en pointe de la troisième pièce 36, de sorte que la longueur de la quatrième pièce 37, entre le bord supérieur 42 et le bord inférieur 43, est du même ordre de grandeur que la longueur de la troisième pièce 36, entre le bord inférieur 34 et l'extrémité libre de la troisième pièce 36.

Le flan 1 selon le deuxième mode de réalisation permet de faciliter l'introduction d'un objet 48 dans la boîte 44 par rapport au premier mode de réalisation. En effet, dans le cas du premier mode de réalisation, la partie extrême libre 40 arrondie forme une butée pouvant rendre cette introduction malaisée.

## Revendications

1. Flan dont la mise en volume conduit à la réalisation d'une boîte (44) comprenant une partie extérieure et une partie intérieure en forme générale d'entonnoir apte à caler un objet placé à l'intérieur de la boîte (44), ledit flan (1) comprenant d'une part une pluralité de panneaux principaux (2, 3, 4, 5) articulés autour de lignes de pliage longitudinales (6, 7, 8) sensiblement parallèles, destinés à former le corps principal de la partie extérieure de la boîte (44), et d'autre part une pluralité de panneaux secondaires (25, 35) destinés à former la partie intérieure de la boîte (44), un premier panneau secondaire (25) étant articulé à l'un des panneaux principaux (5) autour d'une ligne de pliage (27) sensiblement longitudinale, **caractérisé en ce qu**'au moins un deuxième panneau secondaire (35) est articulé au premier panneau secondaire (25) autour d'une zone de jonction (34) sensiblement transversale, ledit deuxième panneau secondaire (35) étant apte à être replié vers le premier panneau secondaire (25) de sorte que les premier et deuxième panneaux secondaires (25, 35) forment au moins en partie les parois latérales de la partie intérieure de la boîte (44) et définissent entre eux un logement apte à recevoir ledit objet, la zone de jonction entre les premier et deuxième panneaux secondaires (25, 35) formant un fond de la partie intérieure de la boîte (44).

2. Flan selon la revendication 1, **caractérisé en ce que** le fond de la partie intérieure de la boîte (44) est constitué par une ligne de pliage (34) sensiblement transversale ménagée entre les premier et deuxième panneaux secondaires (25, 35).

3. Flan selon la revendication 1 ou 2, **caractérisé en ce que** le premier panneau secondaire (25) comporte une première pièce (26) articulée à l'un des panneaux principaux (5) autour d'une ligne de pliage (27) sensiblement longitudinale, et une deuxième pièce (28) articulée à la première pièce (26) autour d'une ligne de pliage (29) formant un angle aigu par rapport à la direction longitudinale (D1), ladite deuxième pièce (28) étant liée au deuxième panneau secondaire (35) et étant destinée à former une paroi latérale de la partie intérieure de la boîte (44).

4. Flan selon l'une quelconque des revendications 1 à 3, **caractérisé en ce que** le deuxième panneau secondaire (35) comporte d'une part une troisième pièce (36) articulée au premier panneau secondaire (25) autour d'une ligne de pliage (34) sensiblement transversale, ladite troisième pièce (36) étant apte à être repliée vers le premier panneau secondaire (25), et d'autre part une quatrième pièce (37), articulée à la troisième pièce (36) autour d'une ligne de pliage (38) formant un angle aigu par rapport à la direction longitudinale (D1), lesdites troisième et quatrième pièces (36, 37) étant destinées à former des parois latérales de la partie intérieure de la boîte (44).

5. Flan selon l'une quelconque des revendications 1 à 4, **caractérisé en ce que** le premier panneau secondaire (25) s'étend longitudinalement entre les extrémités supérieure et inférieure des panneaux principaux (2, 3, 4, 5).

6. Flan selon la revendication 5, **caractérisé en ce que** le premier panneau secondaire (25) s'étend longitudinalement sur une distance inférieure à la dimension longitudinale des panneaux principaux (2, 3, 4, 5).

7. Flan selon l'une quelconque des revendications 1 à 6, **caractérisé en ce que** le deuxième panneau secondaire (35) présente une dimension longitudinale inférieure à celle des panneaux principaux (2, 3, 4, 5).

8. Flan selon l'une quelconque des revendications 1 à 7, **caractérisé en ce que** la partie extrême libre (40) du deuxième panneau secondaire (35) est arrondie.

9. Flan selon la revendication 4 ou l'une quelconque des revendications 5 à 8 lorsqu'elles sont dépendantes de la revendication 4, **caractérisé en ce que** la quatrième pièce (37) présente une dimension longitudinale inférieure à celle de la troisième pièce (36).

10. Flan selon l'une quelconque des revendications 1 à 9, **caractérisé en ce que** les panneaux principaux (2, 3, 4, 5) comprennent quatre panneaux sensiblement rectangulaires - un panneau avant (2), un panneau latéral droit (3), un panneau arrière (4) et un panneau latéral gauche (5) - placés dans cet ordre et articulés les uns aux autres autour de lignes de pliage longitudinales (6, 7, 8), le panneau latéral gauche (5) étant articulé au premier panneau secondaire (25).

11. Flan selon l'une quelconque des revendications 1 à 10, **caractérisé en ce qu**'il comprend en outre un panneau formant partie de fermeture et un panneau formant fond, articulés chacun à l'un des panneaux principaux autour de lignes de pliage transversales.

12. Boîte obtenue par mise en volume et assemblage d'un flan (1) selon l'une quelconque des revendications 1 à 11, **caractérisée en ce qu**'elle comprend une pluralité de panneaux principaux (2, 3, 4, 5) formant le corps principal de la partie extérieure de la boîte et une pluralité de panneaux secondaires (25, 35) formant la partie intérieure de la boîte constituant un logement pour un objet (48).

13. Boîte selon la revendication 12, lorsqu'elle dépend des revendications 3, 4 et 10, **caractérisée en ce que** :
- la première pièce (26) est placée contre le panneau avant (2) ;
- la deuxième pièce (28) est placée obliquement entre le panneau avant (2) et le panneau latéral droit (3) ;
- la troisième pièce (36) est placée obliquement entre le panneau arrière (4) et le panneau latéral gauche (5) ;
- la quatrième pièce (37) est placée contre le panneau arrière (4).

14. Boîte selon la revendication 12 ou 13, **caractérisée en ce que** la surface de contact entre les panneaux secondaires (25, 35) et les panneaux principaux (2, 3, 4, 5) est réduite.

15. Paquet comportant une boîte (44) selon l'une des revendications 12 à 14, **caractérisé en ce qu**'il comprend un objet (48) placé dans le logement formé par les panneaux secondaires (25, 35).

16. Paquet selon la revendication 15, **caractérisé en ce que** l'objet (48) présente des formes géométriques conjuguées à celles du logement formé par les panneaux secondaires (25, 35).

## Claims

1. Blank which when assembled leads to the formation of a box (44) comprising an outer part and a generally funnel-shaped inner part that is capable of supporting an object placed inside the box (44), said blank (1) comprising, on the one hand, a plurality of main panels (2, 3, 4, 5) articulated around substantially parallel longitudinal folding lines (6, 7, 8), intended to form the main body of the outer part of the box (44) and, on the other hand, a plurality of secondary panels (25, 35) intended to form the inner part of the box (44), a first secondary panel (25) being articulated to one of the main panels (5) around a substantially longitudinal folding line (27), **characterised in that** at least one second secondary panel (35) is articulated to the first secondary panel (25) around a substantially transversal connection area (34), said second secondary panel (35) being capable of being folded towards the first secondary panel (25) so that the first and second secondary panels (25, 35) form at least a part of the lateral walls of the inner part of the box (44) and define between them a housing that can accommodate said object, the connection area between the first and second secondary panels (25, 35) forming the bottom of the inner part of the box (44).

2. Blank according to claim 1, **characterised in that** the bottom of the inner part of the box (44) is made up of a substantially transversal folding line (34) arranged between the first and second secondary panels (25, 35).

3. Blank according to claim 1 or 2, **characterised in that** the first secondary panel (25) comprises a first part (26) articulated to one of the main panels (5) around a substantially longitudinal folding line (27), and a second part (28) articulated to the first part (26) around a folding line (29) forming an acute angle in relation to the longitudinal direction (D1), said second part (28) being connected to the second secondary panel (35) and being designed such as to form a lateral wall of the inner part of the box (44).

4. Blank according to any one of the claims from 1 to 3, **characterised in that** the second secondary panel (35) comprises, on the one hand, a third part (36) articulated to the first secondary panel (25) around a substantially transversal folding line (34), said third part (36) being capable of being folded towards the first secondary panel (25) and, on the other hand, a fourth part (37) articulated to the third part (36) around a folding line (38) forming an acute angle with regard to the longitudinal direction (D1), said third and fourth parts (36, 37) being designed to form lateral walls of the inner part of the box (44).

5. Blank according to any one of the claims from 1 to 4, **characterised in that** first secondary panel (25) extends longitudinally between the top and bottom ends of the main panels (2, 3, 4, 5).

6. Blank according to claim 5, **characterised in that** the first secondary panel (25) extends longitudinally over a distance that is less than the longitudinal dimension of the main panels (2, 3, 4, 5).

7. Blank according to any one of the claims from 1 to 6, **characterised in that** the second secondary panel (35) has a longitudinal dimension that is less than that of the main panels (2, 3, 4, 5).

8. Blank according to any one of the claims from 1 to 7, **characterised in that** the free end (40) of the second secondary panel (35) is round.

9. Blank according to claim 4 or any one of the claims from 5 to 8 when they depend on claim 4, **characterised in that** the fourth part (37) has a longitudinal dimension that is less than that of the third part (36).

10. Blank according to any one of the claims from 1 to 9, **characterised in that** the main panels (2, 3, 4, 5) comprise four substantially rectangular panels - a front panel (2), a right lateral panel (3), a rear panel (4) and a left lateral panel (5) - placed in this order and articulated to each other around longitudinal folding lines (6, 7, 8), the left lateral panel (5) being articulated to the first secondary panel (25).

11. Blank according to any one of the claims from 1 to 10, **characterised in that** it also comprises a panel forming a closing part and a panel forming a bottom, each articulated to one of the main panels around transversal folding lines.

12. Box obtained by the assembly of a blank (1) according to any one of the claims from 1 to 11, **characterised in that** it comprises a plurality of main panels (2, 3, 4, 5) forming the main body of the outer part of the box and a plurality of secondary panels (25, 35) forming the inner part of the box, constituting a housing for an object (48).

13. Box according to claim 12, when it depends on claims 3, 4 and 10, **characterised in that**:
- the first part (26) is placed against the front panel (2);
- the second part (28) is placed at an angle between the front panel (2) and the right lateral panel (3);
- the third part (36) is placed at an angle between the rear panel (4) and the left lateral panel (5);
- the fourth part (37) is placed against the rear panel (4).

14. Box according to claim 12 or 13, **characterised in that** the contact surface between the secondary panels (25, 35) and the main panels (2, 3, 4, 5) is reduced.

15. Packet comprising a box (44) according to any one of the claims from 12 to 14, **characterised in that** it comprises an object (48) placed in the housing formed by the secondary panels (25, 35).

16. Packet according to claim 15, **characterised in that** the object (48) has geometrical shapes that match those of the housing formed by the secondary panels (25, 35).

## Patentansprüche

1. Zuschnitt, dessen Auffaltung zur Ausführung einer Schachtel (44) führt, die einen Außenteil und einen Innenteil in allgemeiner Trichterform hat, die dazu geeignet ist, ein in die Schachtel (44) eingeschobenes Objekt festzuhalten, wobei der besagte Zuschnitt (1) einerseits mehrere Hauptwände (2, 3, 4, 5) umfaßt, die um längs verlaufende deutlich parallele Faltlinien (6, 7, 8) gegliedert sind, und die den Hauptkörper des Außenteils der Schachtel (44) bilden sollen, und andererseits mehrere sekundäre Wände (25, 35), die den Innenteil der Schachtel (44) bilden sollen, wobei eine erste sekundäre Wand (25) an eine der Hauptwände (5) um eine Faltlinie (27) angegliedert ist, die deutlich längs verläuft, **dadurch gekennzeichnet, daß** mindestens eine zweite sekundäre Wand (35) an die erste sekundäre Wand (25) um eine deutlich querliegende Verbindungszone (34) gegliedert ist, wobei die besagte zweite sekundäre Wand (35) zur ersten sekundären Wand (25) gefaltet werden kann, sodaß die erste und die zweite sekundäre Wand (25, 35) mindestens teilweise die Seitenwände des Innenteils der Schachtel (44) bilden und untereinander eine Aufnahme definieren, die das besagte Objekt aufnehmen kann, wobei die Verbindungszone zwischen der ersten und der zweiten sekundären Wand (25, 35) einen Boden des Innenteils der Schachtel (44) bilden.

2. Zuschnitt nach Anspruch 1, **dadurch gekennzeichnet, dass** der Boden des Innenteils der Schachtel (44) durch eine deutlich quer verlaufende Faltlinie (34) gebildet wird, die zwischen der ersten und der zweiten sekundären Wand (25, 35) gestaltet ist.

3. Zuschnitt nach Anspruch 1 oder 2, **dadurch gekennzeichnet, daß** die erste sekundäre Wand (25) einen ersten Teil (26) umfaßt, der um eine deutlich längs verlaufende Faltlinie (27) an die eine der Hauptwände (5) gegliedert ist, und einen zweiten Teil (28), der an den ersten Teil (26) um eine Faltlinie (29) gegliedert ist, die zur Längsrichtung (D1) einen spitzen Winkel bildet, wobei der besagte zweite Teil (28) mit der zweiten sekundären Wand (35) verbunden ist und eine Seitenwand des Innenteils der Schachtel (44) bilden soll.

4. Zuschnitt nach einem beliebigen der vorstehenden Ansprüche 1 bis 3, **dadurch gekennzeichnet, daß** die zweite sekundäre Wand (35) einerseits einen dritten Teil (36) umfaßt, der um eine deutlich quer verlaufende Faltlinie (34) an die erste sekundäre Wand (25) angegliedert ist, wobei der besagte dritte Teil (36) zur ersten sekundären Wand (25) gefaltet werden kann, und andererseits einen vierten Teil (37), der um eine Faltlinie (38) an den dritten Teil (36) angegliedert ist, die zur Längsrichtung (D1) einen spitzen Winkel bildet, wobei der besagte dritte und vierte Teil (36, 37) Seitenwände des Innenteils der Schachtel (44) bilden sollen.

5. Zuschnitt nach einem beliebigen der vorstehenden Ansprüche 1 bis 4, **dadurch gekennzeichnet, daß** sich die erste sekundäre Wand (25) zwischen dem oberen und dem unteren Ende der Hauptwände (2, 3, 4, 5) längs erstreckt.

6. Zuschnitt nach Anspruch 5, **dadurch gekennzeichnet, daß** sich die erste sekundäre Wand (25) über eine geringere Entfernung als die Längsabmessung der Hauptwände (2, 3, 4, 5) erstreckt.

7. Zuschnitt nach einem beliebigen der vorstehenden Ansprüche 1 bis 6, **dadurch gekennzeichnet, daß** die zweite sekundäre Wand (35) eine geringere Längsabmessung als diejenige der Hauptwände (2, 3, 4, 5) aufweist.

8. Zuschnitt nach einem beliebigen der vorstehenden Ansprüche 1 bis 7, **dadurch gekennzeichnet, daß** der freie Endteil (40) der zweiten sekundären Wand (35) abgerundet ist.

9. Zuschnitt nach Patentanspruch 4 oder einem beliebigen der vorstehenden Ansprüche 5 bis 8, wenn sie vom Patentanspruch 4 abhängig sind, **dadurch gekennzeichnet, daß** der vierte Teil (37) eine geringere Längsabmessung als diejenige des dritten Teils (36) aufweist.

10. Zuschnitt nach einem beliebigen der vorstehenden Ansprüche 1 bis 9, **dadurch gekennzeichnet, daß** die Hauptwände (2, 3, 4, 5) vier deutlich rechteckige Wände umfassen - eine Vorderwand (2), eine rechte Seitenwand (3) eine Hinterwand (4) und eine linke Seitenwand (5) - die in dieser Reihenfolge platziert und um längsverlaufende Faltlinien (6, 7, 8) aneinander gegliedert sind, wobei die linke Seitenwand (5) an die erste sekundäre Wand (25) gegliedert ist.

11. Zuschnitt nach einem beliebigen der vorstehenden Ansprüche 1 bis 10, **dadurch gekennzeichnet, daß** er außerdem eine Wand umfaßt, die ein Verschlußteil bildet, und eine Wand, die den Boden bildet, die jeweils um quer verlaufende Faltlinien an eine der Hauptwände angegliedert sind.

12. Schachtel, die durch Auffaltung und Montage eines Zuschnitts (1) nach einem beliebigen der vorstehenden Ansprüche 1 bis 11 hergestellt wird, **dadurch gekennzeichnet, daß** sie mehrere Hauptwände (2, 3, 4, 5) umfaßt, die den Hauptkörper des Außenteils der Schachtel bilden, und mehrere sekundäre Wände, (25, 35), die den Innenteil der Schachtel bilden, die eine Aufnahme für ein Objekt (48) bildet.

13. Schachtel nach Anspruch 12, wenn sie von den Ansprüchen 3, 4 und 10 abhängt, **dadurch gekennzeichnet, daß**:
- der erste Teil (26) gegen die Vorderwand (2) platziert ist;
- der zweite Teil (28) schräg zwischen der Vorderwand (2) und der rechten Seitenwand (3) platziert ist;
- der dritte Teil (36) schräg zwischen der Hinterwand (4) und der linken Seitenwand (5) platziert ist;
- der vierte Teil (37) gegen die Hinterwand (4) platziert ist.

14. Schachtel nach Anspruch 12 oder 13, **dadurch gekennzeichnet, daß** die Kontaktfläche zwischen den sekundären Wänden (25, 35) und den Hauptwänden (2, 3, 4,5) reduziert ist.

15. Paket mit einer Schachtel (44) nach einem beliebigen der vorstehenden Ansprüche 12 bis 14, **dadurch gekennzeichnet, daß** es ein Objekt (48) umfaßt, das in der Aufnahme platziert ist, die von den sekundären Wänden (25, 35) gebildet wird.

16. Paket nach Anspruch 15, **dadurch gekennzeichnet, daß** der Gegenstand (48) geometrische Formen aufweist, die auf diejenigen der Aufnahme abgestimmt sind, die von den sekundären Wänden (25, 35) gebildet wird.
